# FASCICULE DE BREVET EUROPEEN

(11) **EP 0 444 169 B1**
(45) Date de publication et mention de la délivrance du brevet: **01.06.1994**
(21) Numéro de dépôt: 90912757.3
(22) Date de dépôt: 11.09.1990
(51) Int. Cl.: B21D 5/02

(54) **OUTILLAGE POUR PRESSE-PLIEUSE POUR PLIAGE EN L'AIR**
WERKZEUG FÜR BIEGEPRESSE ZUM FREIBIEGEN
TOOLING FOR FOLDING PRESS FOR AIR FOLDING

(30) Priorité: 11.09.1989 CH 3297/89
(43) Date de publication de la demande: 04.09.1991
(73) Titulaire: Beyeler Raskin S.A., CH-1030 Bussigny (Lausanne) (CH)
(72) Inventeur: DIEPERINK, Willem, CH-1164 Buchillon (CH); CROISIER, Claude, CH-1145 Bière (CH)
(74) Mandataire: Ganguillet, Cyril
(86) Numéro de dépôt international: CH9000216
(87) Numéro de publication internationale: WO9103332

(56) Documents cités:
- EP-A- 0 096 211
- DE-A- 3 235 775
- FR-A- 2 315 334

## Description

La présente invention concerne un outillage pour presse-plieuse pour pliage en l'air.

Lorsque l'on désire plier des tôles d'épaisseurs différentes avec une presse-plieuse comportant un outillage conventionnel, il est nécessaire d'effectuer un changement de matrice, lequel changement nécessite des moyens de manutention importants en matériel et en main-d'oeuvre, compte tenu de l'encombrement et du poids des matrices qui sont généralement utilisées. Tout changement de matrice nécessitant un nouveau réglage de la presse, le temps de réglage s'ajoute au temps de changement et implique des pertes de temps importantes. Le même problème se pose lorsqu'on désire modifier le rayon de pliage à obtenir.

Il a déjà été proposé de réaliser la matrice en deux demi-matrices disposées de part et d'autre du plan de pliage défini par le mouvement de l'arrête du poinçon de la presse et couplées avec des moyens d'actionnement destinés à rapprocher et éloigner les demi-matrices l'une de l'autre. Un tel outillage est décrit dans le document DE-A1-3235775.

Le déplacement des demi-matrices de l'outillage décrit dans ce document s'effectue à l'aide d'une vis sans fin, disposée perpendiculairement au plan de pliage et comportant une partie filetée à gauche et une partie filetée à droite, ces parties coopérant respectivement avec des écrous solidaires de l'une et de l'autre des demi-matrices. Le blocage en position des demi-matrices par rapport à la table s'effectue au moyen de couples de cales inclinées, chacune des cales d'un couple étant fixée respectivement l'une sur la demi-matrice et l'autre sur un organe de traction relié à un dispositif d'entraînement. Cet outillage présente l'inconvénient de nécessiter deux dispositifs distincts pour le déplacement et le blocage des demi-matrices, ce qui rend l'opération de modification de la matrice compliquée et peu précise, l'exécution séparée du blocage pouvant notamment modifier le positionnement des demi-matrices.

Le but de la présente invention est de proposer un outillage pour presse-plieuse comportant deux demi-matrices permettant de remédier aux inconvénients de l'outillage décrit dans ce document DE-A1- 32 35 775.

A cet effet, l'invention concerne un outillage pour presse-plieuse pour pliage en l'air tel que défini à la revendication 1.

D'autres caractéristiques importantes de l'outillage selon l'invention sont définies dans les revendications subordonnées à la revendication 1.

On comprendra bien l'invention à l'aide de la description qui suit d'un outillage pour presse-plieuse selon l'invention, donnée à titre d'exemple, et en se référant au dessin sur lequel
- la fig. 1: est une coupe verticale de l'outillage,
- la fig. 2: est une coupe verticale de l'outillage de la figure 1 programmé pour d'autres conditions de pliage que celles de la figure 1,
- la fig. 3: est une vue de dessus du dispositif d'actionnement du déplacement des deux demi-matrices,
- la fig. 4: est une vue de côté du dispositif de la figure 3, et
- la fig. 5: est une coupe verticale partielle de l'outillage de la figure 1 programmé pour la réalisation de plis écrasés.

L'outillage représenté sur les figures 1 à 5 est monté sur la table du tablier inférieur 22, la table comportant deux parties 12, 12′ disposées de part et d'autre du plan de pliage 23 défini par le mouvement de l'arête de l'extrémité du poinçon 3, 4. Deux demi-matrices 1, 1′ sont disposées sur les parties 12, 12′ respectives de la table, de part et d'autre du plan de pliage 23 et symétriquement par rapport à ce plan. Chacune des deux demi-matrices comporte une face longitudinale verticale 24, 24′, ces deux dites faces verticales étant espacées l'une de l'autre, de façon à présenter un espace vertical constituant le V de pliage. Chacune des deux demi-matrices 1, 1′ est disposée sur l'une des parties correspondantes 12, 12′ de la table de façon à pouvoir coulisser latéralement par rapport à celles-ci.

L'outillage comprend un dispositif d'actionnement symétrique du déplacement de chacune des deux demi-matrices. Ce dispositif comporte pour chacune des demi-matrices une pluralité de couples de cales inclinées 9, 10, respectivement 9′, 10′, disposées horizontalement à la partie supérieure extérieure de la demi-matrice 1, respectivement 1′, recouvertes par des plaques de couverture 8, respectivement 8′. Les cales 9, respectivement 9′, que l'on peut considérer comme des cales fixes sont fixées sur la demi-matrice 1, respectivement 1′, à l'aide de dispositifs de fixation 20, respectivement 20′, par exemple par vissage. Les cales 10, respectivement 10′, que l'on peut considérer comme des cales mobiles, sont fixées sur une barre de traction 11, respectivement 11′, à l'aide de dispositifs de fixation 21, respectivement 21′, par exemple par vissage. Comme représenté sur les figures 3 et 4, les extrémités respectives des barres de traction 11 et 11′ sont fixées de part et d'autre d'un écrou 13 solidaire d'une vis à billes 14, elle-même solidaire d'un réducteur à vis sans fin 15, accouplé à un moteur à courant continu 17, l'ensemble étant monté sur un support 16. Le moteur est connecté à un capteur incrémental 18 et est commandé par un dispositif électronique programmable tel que par exemple une commande numérique ou un ordinateur.

Lorsque le système d'entraînement décrit ci-dessus agit en traction sur les barres 11, 11′, de façon à les déplacer vers la gauche sur la figure 3, les cales inclinées 10, 10′ se déplacent également vers la gauche et imposent un déplacement latéral des cales 9, 9′ dans la direction du plan de pliage 23, entraînant un rapprochement des deux demi-matrices et par conséquent une diminution de la largeur 7 du V de pliage. Lorsque le système d'entraînement agit en sens contraire, les cales inclinées 10, 10′ se déplacent dans le sens contraire et permettent aux deux demi-matrices de s'écarter l'une de l'autre sous l'action d'un moyen d'écartement, comme par exemple une lame en acier ressort courbée 19 telle que repésentée à la figure 1, les extrémités longitudinales de ladite lame étant fixées à chacune des deux demi-matrices, vers le fond du V de pliage. Ladite lame, par son action de ressort, exerce une pression permanente contre les parois respectives 24, 24′ des demi-matrices 1, 1′, tendant à l'ouverture du V de pliage. La lame 19 a aussi une fonction d'étanchéité destinée à fermer le fond du V de pliage.

Selon une variante d'exécution, la lame en acier ressort 19 peut être remplacée par un dispositif d'entraînement des cales fixes 9 par les cales mobiles 10 (respectivement des cales fixes 9′ par les cales mobiles 10′), comme par exemple un agencement des cales avec des rainures pour le coulissement longitudinal d'une cale par rapport à l'autre, ou par tout autre dispositif d'entraînement.

Le coulissement des demi-matrices 1, 1′ sur les parties 12, 12′ de la table peut être obtenu par exemple, par simple interposition d'un lubrifiant entre les surfaces inférieures planes des demi-matrices et les surfaces supérieures planes des parties 12, 12′ de la table. Afin d'éviter le basculement des demi-matrices lors du pliage pour de petites ouvertures du V de pliage, chacune des demi-matrices peut être rendue solidaire de la table à l'aide d'une vis 25.

La figure 2 représente l'outillage de la figure 1, programmé pour le pliage d'une tôle 2′ de plus faible épaisseur que celle de la tôle 2 représentée à la figure 1.

Selon un mode d'exécution préférentiel du poinçon, tel que représenté sur les figures, le poinçon 3, 4 comporte des rebords 5, 5′ destinés à coopérer avec les surfaces supérieures 6, 6′ des deux demi-matrices de façon à permettre la réalisation de plis écrasés (figure 5).

L'outillage représenté sur les figures 1 à 5 comporte des demi-matrices symétriques, leur déplacement étant actionné par un dispositif également symétrique, entraîné par un moteur unique. Bien entendu il peut également être réalisé avec deux moteurs agissant respectivement sur le déplacement de chacune des deux demi-matrices, ou avec un seul moteur n'agissant que sur le déplacement d'une seule des demi-matrices, l'autre étant fixe.

Le dispositif d'actionnement du mouvement des demi-matrices décrit ci-dessus pourrait également être remplacé par un dispositif hydraulique extérieur.

Selon une variante d'exécution l'outillage peut être actionné par un dispositif comportant une pluralité de couples de cales inclinées disposé au centre de la matrice, entre les deux demi-matrices, destiné à actionner l'ouverture de la matrice, la fermeture de la matrice étant actionnée par un dispositif de compression latéral des deux demi-matrices agissant hydrauliquement ou mécaniquement.

## Revendications

1. Outillage pour presse-plieuse pour pliage en l'air comprenant une matrice comportant deux demi-matrices (1, 1′) disposées de part et d'autre du plan de pliage (23) défini par le mouvement de l'arête du poinçon (3, 4), les deux demi-matrices (1, 1′) étant montées de façon à pouvoir coulisser par rapport à la table (12, 12′) du tablier inférieur (22) de la presse dans une direction perpendiculaire au plan de pliage (23), chacune des demi-matrices (1, 1′) coopérant avec un dispositif comportant une pluralité de couples de cales inclinées (9, 10; 9′, 10′) destiné à produire le déplacement des demi-matrices, chacune des cales d'un couple étant fixée respectivement l'une (9; 9′) sur la demi-matrice et l'autre (10; 10′) sur un organe de traction (11; 11′) relié à un dispositif d'entraînement, l'ensemble étant conformé de façon que la fermeture du V de pliage et le blocage des demi-matrices soit engendrés par ledit organe de traction, l'outillage comportant en outre des moyens d'écartement (19) destinés à provoquer l'ouverture du V de pliage par éloignement des deux demi-matrices l'une de l'autre.

2. Outillage selon la revendication 1, caractérisé en ce que les moyens d'écartement comportent une lame en acier ressort (19) disposée dans le fond du V de pliage et dont les côtés longitudinaux sont respectivement solidaires de chacune des deux demi-matrices.

3. Outillage selon l'une des revendications 1 ou 2, caractérisé en ce que l'organe de traction comporte deux barres longitudinales (11; 11′), l'une des extrémités de chacune desdites barres étant fixée sur un dispositif d'entraînement commun (13).

4. Outillage selon la revendication 3, caractérisé en ce que le dispositif d'entraînement comporte un écrou (13), de part et d'autre duquel sont fixées lesdites extrémités de chacune des barres longitudinales, ledit écrou étant monté sur une vis (14) solidaire d'un réducteur (15) accouplé à un moteur (17).

5. Outillage selon l'une des revendications précédentes, caractérisé en ce qu'il comporte un poinçon (3, 4) présentant des rebords (5, 5′) destinés à coopérer respectivement avec les bords supérieurs (6, 6′) de chacune des deux demi-matrices, de façon à permettre la réalisation d'un pli écrasé.

6. Outillage selon l'une des revendications précédentes, caractérisé en ce que le dispositif d'entraînement de l'organe de traction est un dispositif d'entraînement automatique (11, 13, 14 15, 17) commandé par un dispositif électronique programmable.

## Patentansprüche

1. Werkzeug für Biegepressen zum Freibiegen, mit einer Matrize, die zwei Halbmatrizen (1, 1′) aufweist, die beidseits der Biegeebene (23) angeordnet sind, welche durch die Bewegung der Kante des Gesenks (3, 4) gebildet wird, wobei die beiden Halbmatrizen (1, 1′) derart befestigt sind, daß sie bezüglich des Tisches (12, 12′) des Untergestells (22) der Presse in eine Richtung senkrecht zur Biegeebene (23) gleiten können, während jede Halbmatrize (1, 1′) mit einer Anordnung zusammenwirkt, die eine Vielzahl von geneigten Anschlagpaaren (9, 10; 9′, 10′) enthält, die die Verschiebung der Halbmatrizen bewirken, wobei je ein Anschlag (9, 9′) eines Paars an einer der Halbmatrizen und der andere (10, 10′) an einem Zugteil (11, 11′) befestigt ist, welches mit einer Antriebsvorrichtung verbunden ist und die Gesamtanordnung derart ausgebildet ist, daß das Schließen des Biege-V und das Feststellen der Halbmatrizen von dem Zugteil bewirkt wird, während das Werkzeug ferner eine Spreizanordnung (19) aufweist, die die Öffnung des Biege-V durch Entfernen der beiden Halbmatrizen voneinander bewirkt.

2. Werkzeug nach Anspruch 1, dadurch gekennzeichnet, daß die Spreizanordnung eine Stahl-Blattfeder (19) aufweist, die im Boden des Biege-V angeordnet ist und deren Längsseiten mit den beiden entsprechenden Halbmatrizen verbunden sind.

3. Werkzeug nach einem der Ansprüche 1 oder 2, dadurch gekennzeichnet, daß das Zugteil zwei Längsstäbe (11, 11′) aufweist, wobei je ein Ende der beiden Stäbe mit einer gemeinsamen Antriebsvorrichtung (13) verbunden ist.

4. Werkzeug nach Anspruch 3, dadurch gekennzeichnet, daß die Antriebsvorrichtung eine Mutter (13) aufweist, zu deren beiden Seiten die Enden der beiden Längsstäbe befestigt sind, wobei die Mutter auf einer Schraube (14) angeordnet ist, die mit einem Getriebe (15) verbunden ist, welches mit einem Motor (17) in Verbindung steht.

5. Werkzeug nach einem der vorhergehenden Ansprüche, dadurch gekennzeichnet, daß es ein Gesenk (3, 4) mit Stoßkanten (5, 5′) aufweist, die mit entsprechenden oberen Rändern (6, 6′) der beiden Halbmatrizen derart zusammenwirken, daß die Herstellung eines flachgedrückten Falzes ermöglicht wird.

6. Werkzeug nach einem der vorhergehenden Ansprüche, dadurch gekennzeichnet, daß die Antriebsvorrichtung des Zugteils eine automatische Antriebsvorrichtung (11, 13, 14, 15, 17) ist, welche durch eine programmierbare elektronische Vorrichtung steuerbar ist.

## Claims

1. Tooling for folding press for air folding comprising a die including two half-dies (1, 1′) arranged on either side of the folding plane (23) defined by the movement of the edge of the male die (3, 4), each of the half-dies (1, 1′) being mounted so as to be capable of sliding with respect to the table (12, 12′) of the lower frame (22) of the press in a direction perpendicular to the folding plane (23), each of the half-dies (1, 1′) cooperating with a device comprising a plurality of pairs of inclined shims (9, 10; 9′, 10′) provided to operate the moving of the half-dies, each of the shims of a pair being fixed respectively the one (9, 9′) on the half-die and the other (10, 10′) on a pulling member (11, 11′) connected to a driving device, the whole being arranged so that the closing of the folding V and the locking of the half-dies is produced by said pulling member, the tooling further comprising separating means (19) provided to produce the opening of the folding V by moving apart the two half-dies.

2. Tooling according to claim 1, characterized in that the separating means comprise a spring steel blade (19) arranged in the bottom of the folding V and the longitudinal sides of which are solid with each of the two half-dies, respectively.

3. Tooling according to one of claims 1 or 2, characterized in that the pulling member comprises two longitudinal bars (11; 11′), one of the ends of each of said bars being fixed on a common driving device (13).

4. Tooling according to claim 3, characterized in that the driving device comprises a screw-nut (13), on either side of which are fixed said ends of each of the longitudinal bars, said screw-nut being mounted on a screw (14) solid with a reduction device (15) coupled to a motor (17).

5. Tooling according to one of the preceding claims, characterized in that it comprises a male die (3, 4) having edges (5, 5′) provided to cooperate respectively with the upper edges (6, 6′) of each of the two half-dies, so as to allow crushed folding.

6. Tooling according to one of the preceding claims, characterized in that the driving device of the pulling member is an automatic driving device (11, 13, 14, 15, 17) controlled by a programmable electronic device.
